# EUROPÄISCHE PATENTSCHRIFT

(11) **EP 0 911 093 B1**
(45) Veröffentlichungstag und Bekanntmachung des Hinweises auf die Patenterteilung: **14.11.2001**
(21) Anmeldenummer: 98118123.3
(22) Anmeldetag: 24.09.1998
(51) Int. Cl.: B21D 39/02

(54) **Vorrichtung zum Falzen von Blechen, insbesondere Karosserieblechen im Automobilbau**
Device for hemming sheet metal, especially bodywork in automobile construction
Dispositif de sertissages des tôles, notamment des tôles de carrosserie dans la fabrication des automobiles

(30) Priorität: 25.10.1997 DE 19747291
(43) Veröffentlichungstag der Anmeldung: 28.04.1999
(73) Patentinhaber: ThyssenKrupp Technologies AG, 45128 Essen (DE)
(72) Erfinder: Maier, Josef, 66687 Wadern (DE); Schmidt, Andreas, 66564 Ottweiler (DE)
(74) Vertreter: Dahlkamp, Heinrich-Leopold, Dipl.-Ing.

(56) Entgegenhaltungen:
- DE-A- 4 330 683
- US-A- 5 150 508

## Beschreibung

Die Erfindung bezieht sich auf eine Vorrichtung zum Falzen von Blechen, insbesondere Karosserieblechen im Automobilbau, wobei in einem Grundgestell ein Stößel mit aufliegendem Falzbett die zu falzenden Bleche gegen die feststehenden Falzwerkzeuge presst.

Bei einer herkömmlichen Falzvorrichtung nach dem Stand der Technik werden Falzhub und die benötigte Falzkraft durch einen zentral unter dem Stößel liegenden Hydraulikzylinder aufgebracht. Der Stößel befördert mit dem aufliegenden Falzbett die zu falzenden Bleche gegen die feststehenden Vor- bzw. Fertigfalzwerkzeuge, die an verschieblichen oder schwenkbaren Einrichtungen befestigt sind (vgl. US 51 50 508 A und DE 43 30 683 C2 nächstliegender Stand der Technik). Durch die zentrale Krafteinleitung in der Mitte des Stößels muss der Stößel insgesamt sehr stabil ausgeführt sein, um die Falzkraft von der Mitte insbesondere an den Randbereich des Stößels weiterzuleiten.

Der Erfindung liegt daher die Aufgabe zugrunde, den Antrieb für den Stößel in der Weise zu verbessern, dass die Konstruktion vereinfacht wird.

Die Lösung dieser Aufgabe ist im Patentanspruch 1 wiedergegeben. Die Unteransprüche 2 bis 7 enthalten sinnvolle Ausführungen dazu.

Durch den erfindungsgemäßen Vorschlag wird als Stößelantrieb ein Druckluftkissen eingesetzt, um den Arbeitshub und die Kraft zum Falzen der Bleche pneumatisch aufbringen zu können. Das Druckluftkissen ist zwischen Grundgestell und Stößel angeordnet. Es kann insbesondere in dem Grundgestell liegen und mindestens die gesamte Grundfläche des Stößels einnehmen.

Durch die Verwendung des Druckluftkissens ist vorteilhafterweise die Kraft über eine am Umfang des Stößels angeordnete Abkantung eingeleitet, sodass dieser in seiner äußeren Form und in den Abmessungen stark vereinfacht ist. Im Gegensatz zum zentral angreifenden Hydraulikzylinder benötigt der Stößel nur kleine Versteifungsrippen, da die Falzkraft nicht mehr von der Mitte zum Randbereich des Stößels eingeleitet werden muss. Des weiteren kann das Druckluftkissen in einem standardisierten Unterbau des Grundgestells der Falzvorrichtung untergebracht werden. Das Druckluftkissen ist nicht nur durch die Einbettung in das Grundgestell, sondern auch über den Stößel fixiert und wird über mehrere am Umfang verteilte Führungsleisten in Bewegungsrichtung des Stößels im Grundgestell geführt. Zur Begrenzung des Falzhubes können am Umfang des Stößels nach außen überstehende gegebenenfalls zur Einstellung der Falzung einstellbare Anschläge in entsprechenden Aussparungen des Grundgestells angeordnet sein. Zum Anschluss eines Druckluftschlauches an das Druckluftkissen kann außerdem in der Grundplatte des Stößels eine entsprechende Durchtrittsöffnung angeordnet sein, sodass der Druckluftschlauch nicht durch das Grundgestell, sondern von oben durch die vorzugsweise zentral angeordnete Durchtrittsöffnung zugeführt wird.

Die Erfindung wird anhand der beigefügten Figuren 1.1 und 1.2 beispielsweise näher erläutert. Es zeigen:
- Fig. 1.1: ein Druckluftkissen 3 mit Stößel 1 und Grundgestell 2 nach einem Ausführungsbeispiel der erfindungsgemäßen Vorrichtung
- Fig. 1.2: einen Hydraulikzylinder 6 mit Stößel 11 im Grundgestell 12 in herkömmlicher Ausführung nach dem Stand der Technik.

In Fig. 1 ist das Druckluftkissen 3 dargestellt, das im Grundgestell 2 liegt und das mit dem Druckluftschlauch 5 am Stößel 1 fixiert ist. Der Stößel 1 wird über mehrere kurze Führungsleisten 8 im Grundgestell 2 geführt. Die Anschläge 4 dienen zur Begrenzung des Falzhubes und können zur Einstellung der Falzung abgestimmt bzw. eingestellt werden. Die Kraft wird über eine am Umfang des Stößels 1 angeordnete Abkantung 10 eingeleitet.

In Fig. 1.2 ist zur Erläuterung eine Ausführung nach dem Stand der Technik mit Hydraulikzylinder 6 dargestellt. Hier werden zur Führung des Stößels 11 im Grundgestell 12 lange Führungsleisten 8 eingesetzt. Zur Begrenzung der verschiedenen Falzpositionen werden darüber hinaus Abstecker 7 und Zuganker 9 angewandt.

### Bezugszeichenliste:

- 1: Stößel
- 2: Grundgestell
- 3: Druckluftkissen
- 4: Anschlag
- 5: Druckluftschlauch
- 6: Hydraulikzylinder
- 7: Abstecker
- 8: Führungsleisten
- 9: Zuganker
- 10: Abkantung
- 11: Stößel
- 12: Grundgestell

## Patentansprüche

1. Vorrichtung zum Falzen von Blechen, insbesondere Karosserieblechen im Automobilbau, wobei in einem Grundgestell ein angetriebener Stößel mit aufliegendem Falzbett die zu falzenden Bleche gegen die feststehenden Falzwerkzeuge presst, **dadurch gekennzeichnet, dass** der Arbeitshub und die Kraft zum Falzen der Bleche pneumatisch mit Hilfe eines zwischen Grundgestell (2) und Stößel (1) angeordneten Druckluftkissens (3) auch unmittelbar an den Randbereich am Umfang des Stößels (1) übertragen ist.

2. Vorrichtung nach Anspruch 1, **dadurch gekennzeichnet, dass** die Falzkraft über eine am Umfang des Stößels (1) angeordnete Abkantung (10) eingeleitet ist.

3. Vorrichtung nach Anspruch 1 oder 2, **dadurch gekennzeichnet, dass** das Druckluftkissen (3) in dem Grundgestell (2) liegt und mindestens die gesamte Grundfläche des Stößels (1) einnimmt.

4. Vorrichtung nach einem der Ansprüche 1 bis 3, **dadurch gekennzeichnet, dass** das Druckluftkissen (3) am Umfang über den Stößel (1) fixiert ist.

5. Vorrichtung nach einem der Ansprüche 1 bis 4, **dadurch gekennzeichnet, dass** der Stößel (1) über mehrere am Umfang verteilte Führungsleisten (8) in Bewegungsrichtung des Stößels (1) im Grundgestell (2) geführt ist.

6. Vorrichtung nach einem der Ansprüche 1 bis 5, **dadurch gekennzeichnet, dass** zur Begrenzung des Falzhubes am Umfang des Stößels (1) nach außen überstehende gegebenenfalls einstellbare Anschläge (4) in entsprechenden Aussparungen des Grundgestells (2) angeordnet sind.

7. Vorrichtung nach einem der vorhergehenden Ansprüche 1 bis 6, **dadurch gekennzeichnet, dass** im Grundgestell (2) des Stößels (1) eine Durchtrittsöffnung zum Anschluss eines Druckluftschlauches (5) an das Druckluftkissen (3) angeordnet ist.

## Claims

1. Device for hemming of sheet metals, particularly of coachwork sheet metals in automobile manufacture, wherein a driven ram with superposed hemming bed arranged in a base rack presses the sheet metals to be hemmed against stationary hemming tools, **characterized in that** the working stroke and the force for hemming of sheet metals is pneumatically transmitted to ram (1) by the aid of a compressed-air cushion (3) arranged between base rack (2) and ram (1).

2. A device according to Claim 1, **characterized in that** the hemming force is more favorably introduced via a folded edge (10) located at the periphery of the ram (1).

3. A device according to Claims 1 or 2, **characterized in that** the compressed-air cushion (3) is located in the base rack (2) and covers at least the whole ground area of the ram (1).

4. A device according to one of Claims 1 to 3, **characterized in that** the compressed-air cushion (3) is fixed to the ram (1) at its periphery.

5. A device according to one of Claims 1 to 4, **characterized in that** the ram (1) is conducted via several short guide strips (8) arranged at it periphery in base rack (2).

6. A device according to one of Claims 1 to 5, **characterized in that** possibly adjustable arrest stops (4) projecting outwardly at the periphery of the ram (1) are arranged in appropriate recesses of the base rack (2) in order to confine the hemming stroke.

7. A device according to one of Claims 1 to 6, **characterized in that** a passage port is arranged in the base rack (2) of the ram (1) so that a compressed-air hose (5) can be connected to the compressed-air cushion (1).

## Revendications

1. Dispositif de sertissage des tôles, notamment des tôles de carrosserie dans la fabrication des automobiles, un poussoir entraîné, logé dans un support de base, avec un lit de sertissage reposant dessus, comprimant les tôles à sertir contre les outils de sertissage fixes, **caractérisé en ce que** la course de travail et la force nécessaire au sertissage des tôles sont transmises au poussoir (1) par voie pneumatique au moyen d'un coussin d'air comprimé (3) disposé entre le support de base (2) et le poussoir (1).

2. Dispositif selon la revendication 1, **caractérisé en ce que** la force de sertissage est introduite via un chanfrein (10) aménagé jusqu'au pourtour du poussoir (1).

3. Dispositif selon la revendication 1 ou 2, **caractérisé en ce que** le coussin d'air comprimé (3) repose dans le support de base (2) et occupe au moins la surface de base totale du poussoir (1).

4. Dispositif selon l'une des revendications 1 à 3, **caractérisé en ce que** le coussin d'air comprimé (3) est fixé sur le pourtour via le poussoir (1).

5. Dispositif selon l'une des revendications 1 à 4, **caractérisé en ce que** le poussoir (1) est guidé dans le support de base (2) dans le sens du mouvement du poussoir (1) via plusieurs glissières de guidage (8) réparties sur le pourtour.

6. Dispositif selon l'une des revendications 1 à 5, **caractérisé en ce que** des butées (4) saillant vers l'extérieur et ajustables, le cas échéant, sont disposées sur le pourtour du poussoir (1) dans des dégagements du support de base (2) prévus à cet effet pour limiter la course de sertissage.

7. Dispositif selon l'une des revendications 1 à 6, **caractérisé en ce qu**'un orifice de passage est disposé dans le support de base (2) du poussoir (1) pour permettre la connexion d'un flexible à air comprimé (5) au coussin d'air comprimé (3).
